# EUROPÄISCHE PATENTSCHRIFT

(11) **EP 0 303 890 B1**
(45) Veröffentlichungstag und Bekanntmachung des Hinweises auf die Patenterteilung: **04.11.1992**
(21) Anmeldenummer: 88112578.5
(22) Anmeldetag: 03.08.1988
(51) Int. Cl.: A47F 1/08, B65D 83/08

(54) **Entnahmebox**
Withdrawal box
Boîte-distributeur

(30) Priorität: 21.08.1987 AT 2103/87
(43) Veröffentlichungstag der Anmeldung: 22.02.1989
(73) Patentinhaber: R. SEELIG & HILLE, D-40549 Düsseldorf (DE)
(72) Erfinder: Hinterreiter, Ignaz, A-4020 Linz (AT)
(74) Vertreter: Bringmann, Wolfgang, Dipl.-Ing.

(56) Entgegenhaltungen:
- AT-B- 205 910
- DE-U- 6 917 821
- GB-A- 481 003
- US-A- 2 965 264
- US-A- 4 166 551

## Beschreibung

Die Erfindung betrifft eine Entnahmebox für säckchenförmige Verpackungen, insbesondere Teebeutel, mit einem Aufbaurahmen und mindestens einem Vorratsbehälter zur Stapelung der säckchenförmigen Verpackungen derart, daß bei jeder Entnahme jeweils nur eine Verpackung über eine am unteren Ende des Vorratsbehälters vorgesehene und in eine Öffnung des Aufbaurahmens einschiebbare Entnahmelade entnehmbar ist.

Aus dem Stand der Technik ist eine Vielzahl von Entnahmeboxen bekannt, welche in den verschiedensten Bereichen, wo die Entnahme eines einzelnen von mehreren übereinander gestapelten Artikeln gleicher Art gewünscht wird, zum Einsatz kommen. Die bekannten Entnahmeboxen oder Spender eignen sich aufgrund der Formgebung ihrer Entnahmeladen jedoch in der Regel nur für quader- oder würfelartige Erzeugnisse bzw. für Artikel, die mit Verpackungen in entsprechender Form versehen sind (beispielsweise für Tabakwaren, Süßigkeiten, etc.).

In vielen Fällen, vor allem im Lebensmittelhandel oder in der Gastronomie ist es erforderlich, säckchenförmige Verpackungen wie z.B. Teebeutel, vorzugsweise aromageschützt zu speichern. Dabei soll weiters eine rasche und zuverlässige Einzelentnahme möglich sein. Die zu diesem Zweck verwendeten herkömmlichen Spender unterscheiden sich in ihrem Aufbau nicht wesentlich von den für quaderförmige Artikel verwendeten Entnahmevorrichtungen. Da säckchenförmige Verpackungen jedoch in der Regel an einer Seite schräg zusammenlaufen bzw. abgeflacht sind und somit keinen einheitlichen Querschnitt haben, kommt es bei der Verwendung bekannter Entnahmevorrichtungen zu Verklemmungen mehrerer Säckchen zwischen dem Ladenboden und der Oberkante der Ausgabeöffnung oder zur gleichzeitigen Ausgabe zweier Säckchen bzw. zum Blockieren des gesamten Spenders. Dabei werden häufig Säckchen beschädigt oder unbrauchbar, und die Vorrichtung muß zwecks Neuordnung geöffnet bzw. auseinandergenommen werden, was einen gewissen Zeitaufwand erfordert und somit die Sinnhaftigkeit des Einsatzes von Spendern dieser Art in Frage stellt. Die Entnahmeboxen nach dem Stand der Technik sind somit unwirtschaftlich und kaum zuverlässig.

Aufgabe der Erfindung ist es, eine Entnahmebox der eingangs angeführten Art zu schaffen, welche die oben beschriebenen Nachteile herkömmlicher Entnahmevorrichtungen vermeidet.

Diese Aufgabe wird erfindungsgemäß durch die im Patentanspruch 1 angegebenen Merkmale gelöst.

Diese Maßnahme hat den Vorteil, daß die Struktur der Lade der speziellen Form der Säckchen entgegenkommt und deren Querschnitt an der abgeflachten Seite im Zusammenwirken mit der Unterkante des Vorratsbehälters so einschließt, daß keine ungewünschte Mehrfachentnahme und ähnliche Störungen möglich sind.

Ein weiteres vorteilhaftes Merkmal der Erfindung besteht darin, daß der erhobene Anstieg der Entnahmelade aus mindestens einem, vorzugsweise jedoch zwei parallelen, von der Ladenvorderplatte ausgehenden und in die Längsrichtung der Ladengrundfläche verlaufenden, in ihrem Endabschnitt zu dieser abgeschrägten Stegen bestehen, welche als Stütze für den verschmälerten Abschnitt der säckchenförmigen Verpackungen dienen.

Aus diesem Merkmal ergibt sich der Vorteil einer verbesserten Stütz- und Einklemmwirkung für das jeweils unterste der gestapelten Säckchen, was die Entnahmebox noch betriebssicherer macht.

Gemäß einem anderen Merkmal der Erfindung weist die Entnahmelade an der der Ladenvorderplatte gegenüberliegenden Seite mindestens eine quer zur Längsachse der Lade verlaufende erhöhte Nase auf, zu der die Ladengrundfläche schräg zuläuft oder welche so ausgebildet ist, daß sie von der Endkante der Ladengrundfläche vorspringt.

Dies hat den Vorteil einer besseren Mitnahmewirkung für die Säckchen beim Herausziehen der Entnahmelade, wobei vermieden wird, daß ein zweites Säckchen mitgezogen wird.

Gemäß einem weiteren vorteilhaften Merkmal der Erfindung weist der Vorratsbehälter im mittleren Bereich seiner forderen Seitenkanten Greifvorrichtungen zum Festklemmen des Außenrandes der Seitenflächen einer die Verpackungen enthaltenden Schachtel auf, so daß der Vorratsbehälter auf die Schachtel aufsteckbar ist und zusammen mit dieser in den Aufbaurahmen eingesteckt werden kann.

Auf diese Weise ist der Vorratsbehälter leicht auf die Schachtel aufsteckbar, so daß diese fest mit dem Vorratsbehälter verbunden ist und einfach zusammen mit diesem in den Aufbaurahmen einsteckbar ist, womit ein komplizierter Auffüllvorgang vermieden wird.

Nach einem weiteren Merkmal der Erfindung ist der Vorratsbehälter durch einen von der Mitte seiner Vorderfläche nach innen vorstehenden vertikalen Steg in zwei Bereiche für die Stapelung von Verpackungen geteilt, wobei die Innenseite der Vorderfläche jedes dieser Bereiche einen aufgerauhten oder mit Querrippen versehenen vertikalen Mittelstreifen aufweist, welcher von der vorderen Oberkante des Vorratsbehälters bis in dessen unteren Abschnitt verläuft.

Der aufgerauhte Mittelstreifen verhindert, daß nach der Entnahme mehrerer Verpackungen die obersten der gestapelten Säckchen nach vorne kippen und in einen zwischen der Vorderfläche des Vorratsbehälters und den Vorderkanten darunterliegender Säckchen entstehenden Spalt rutschen und die Zuverlässigkeit der Entnahmebox beeinträchtigen.

Eine Schachtel für die Verwendung in einer erfindungsgemäßen Entnahmebox nach den Ansprüchen besitzt eine Grundfläche, welche im Bereich ihrer an der Grundfläche der Entnahmelade anliegenden Kante mindestens eine Öffnung zur Durchführung der Nase der Entnahmelade aufweist.

Die Öffnung bewirkt, daß die Nase der Entnahmelade die aufgestellte Grundfläche der Schachtel hintergreift, so daß die Säckchen sicher auf der Ladengrundfläche und nicht auf der Nase aufliegen. Dadurch wird ein schräges Aufliegen der Säckchen in den Entnahmeladen und ein dadurch bedingtes Verklemmen vermieden.

Die Erfindung wird nun anhand eines bevorzugten Ausführungsbeispiels im Zusammenhang mit den beigeschlossenen Zeichnungen detailliert beschrieben.

In den Zeichnungen zeigt:
- Fig. 1: eine Gesamtansicht einer teilweise gefüllten, als Teespender dienenden erfindungsgemäßen Entnahmebox, wobei eine Lade herausgezogen ist,
- Fig. 2: eine Einzelansicht einer Lade gemäß Fig. 1 mit den erfindungsgemäßen Stegen,
- Fig. 3: eine Einzelansicht eines Vorratsbehälters für eine erfindungsgemäße Entnahmebox, und
- Fig. 4: eine perspektivische Ansicht von rückwärts einer Schachtel für die Verwendung in einer erfindungsgemäßen Entnahmebox gemäß Fig. 1.

Die in Fig. 1 gezeigte Entnahmebox 1 besitzt einen Aufbaurahmen 2 mit breiter, standfester Grundfläche, dessen Vorderfläche in vertikaler Richtung nach hinten abgeschrägt ist und in einen parallel zur Vertikalen verlaufenden Abschnitt mündet. In den Aufbaurahmen 2 sind zwei durchsichtige Vorratsbehälter 3 eingesteckt, die durch eine ebenfalls durchsichtige, einstückig mit dem Vorratsbehälter ausgebildete Trennwand 16 jeweils in zwei Speicherkammern geteilt sind. In diesen Speicherkammern der Vorratsbehälter 3 sind Teebeutel 4 in einer Schachtel 5 mit einem Boden 15 gestapelt. Unter jedem Vorratsbehälter sind zwei Entnahmeladen 6 herausziehbar eingesteckt. Jeder Speicherkammer ist somit eine Lade 6 zugeordnet, von denen eine in ihrer herausgezogenen Stellung dargestellt ist.

In Fig. 2 ist eine vom Aufbaurahmen 2 abgezogene erfindungsgemäße Entnahmelade 6 dargestellt. Die Lade 6 weist eine mit einem Griff versehene Vorderplatte 7 auf, von deren ins Ladeninnere gerichteten Fläche zwei Seitenbegrenzungen zur Grundfläche abgeschrägt sind. Die Grundfläche der Entnahmelade 6 ist an ihren beiden längsseitigen Kanten mit Einkerbungen 8 für die einfachere Entnahme von Teebeuteln 4 ausgestattet. An ihrem der Vorderplatte 7 entgegengesetzten Ende läuft die Grundfläche der Entnahmelade 6 schräg zu einer Aufwölbung oder Nase 13 für die Mitnahme der Teebeutel 4 zusammen. Auf der Grundfläche der Entnahmelade 6 sind überdies, von der dem Ladeninneren zugekehrten Seite der Vorderplatte 7 ausgehend, zwei parallele, im gleichen Abstand von der Mitte der Vorderplatte 7, angeordnete Stege 9 vorgesehen. Diese Stege 9 verlaufen zunächst gerade, dann zur Grundfläche abgeschrägt in die Richtung zur Aufwölbung am gegenüberliegenden Ladenende. Die Länge der Stege 9 übersteigt die Länge der Seitenbegrenzungen jedoch nur unwesentlich und paßt sich der schmäleren Kante der säckchenförmigen Verpackungen an. Wie dies der Schnitt entlang der Achse II-II zeigt, ist unter der Grundfläche der Entnahmelade 6 ein im Abstand zur Grundfläche von der Ladenvorderplatte 7 ausgehender federnder Bügel 10 vorgesehen, welcher in eine entsprechende Öffnung des Aufbaurahmens 2 einschiebbar ist und dort einrastet. Alle die Entnahmelade 6 bildenden Bestandteile sind vorzugsweise in einem Stück aus Kunststoff gefertigt.

Fig. 3 zeigt einen erfindungsgemäßen Vorratsbehälter 3, der im mittleren Bereich seiner vorderen Seitenkanten mit Greifvorrichtungen 11 versehen ist. Diese Greifvorrichtungen 11 bestehen aus jeweils zwei voneinander beabstandeten und von den Seitenflächen des Vorratsbehälters 3 in dessen Innenraum vorspringenden horizontalen Stegen und jeweils einer auf der Vorderfläche des Behälters 3 angeordneten Gegennase, welche im Ausmaß der Höhe der horizontalen Stege von der Seitenfläche beabstandet sind und den Abstand zwischen den beiden Stegen halbiert. Die Stege und die Gegennase sind an ihren freien Enden abgeflacht, damit die Oberkante einer Teeschachtel 5 mühelos in den dazwischen augebildeten Bereich eingleitet und die Schachtel 5 dort eingeklemmt wird. Die Trennwand 16, welche durch einen von der Mitte der Vorderfläche des Vorratsbehälters 3 nach innen vorstehenden vertikalen Steg gebildet ist, teilt auch den Innenraum der Schachtel 5 in zwei Schächte für die Stapelung von Teebeuteln 4. Die Innenseite der Vorderfläche jedes dieser Schächte weist einen aufgerauhten oder mit Querrippen versehenen vertikalen Mittelstreifen 12 auf, welcher von der vorderen Vorderkante des Vorratsbehälters 3 bis in dessen unteren Abschnitt verläuft und einem Vorkippen der Teebeutel 4 entgegenwirkt.

Fig. 4 zeigt eine für die Verwendung in einer erfindungsgemäßen Entnahmebox geeignete Teeschachtel 5. Die Teeschachtel 5 ist zum besseren Verständnis aufgestellt abgebildet und besitzt eine Bodenfläche 15, welche an jenem Ende, an dem die durch die Entnahmelade gegen den Boden des Aufbaurahmens 2 einzuklemmende Fläche anschließt, zwei rechteckige Öffnungen 14 aufweist, deren Querschnitt so gewählt ist, daß zwar die Nase 13 jeder Entnahmelade 6, jedoch nicht die gesamte Ladenbreite oder ein ganzer Teebeutel mühelos durchführbar ist. Die Teebeutel 4 sind in Fig. 4 mit ihrer hinteren, d.h. breiteren Seite, angedeutet. Es ist auf diese Weise sichergestellt, daß keiner der Teebeutel 4 mit seinem breiteren Ende auf der Nase 13 aufliegen und so das reibungslose Funktionieren des gesamten Systems beeinträchtigen kann. Die beim Betrieb zwischen die beiden Stapel von Teebeuteln 4 in der Teeschachtel 5 eingreifende Trennwand 16 des Vorratsbehälters 3 ist in Fig. 4 nicht dargestellt. Die der Bodenfläche 15 gegenüberliegende Deckelfläche der Teeschachtel ist vorzugsweise nur an einer der längeren Seitenkanten mittels Perforartion mit der Schachtel 5 verbunden und wird vor deren Gebrauch abgerissen, um das Aufsetzen des Vorratsbehälters 3 zu ermöglichen.

Zur Inbetriebnahme der erfindungsgemäßen Entnahmebox werden die Entnahmeladen 6 am Griff herausgezogen, bis ein durch den federnden Bügel 10 bedingter Widerstand spürbar ist. Die Laden werden dann gegen die Wirkung des Bügels 10 leicht nach oben gezogen und gänzlich vom Aufbaurahmen 2 entfernt. Danach wird der durchsichtige Vorratsbehälter 3 vom Aufbaurahmen 2 abgenommen, auf eine geöffnete, handelsübliche (z.B. 50 Stück-) Teeschachtel 5 aufgesteckt und zusammen mit dieser wieder in den Aufbaurahmen 2 eingesteckt. Die Entnahmeladen 6 werden nun mit ihrem Bügel 10 wieder in den Aufbaurahmen 2 eingehängt und vorsichtig so eingeschoben, daß die Grundfläche den untersten Teebeutel 4 untergreift und der schmale, zumeist mit dem Griffpapier versehene Abschnitt des Teebeutels 4 auf den Stegen 9 aufliegt. Die unterste Fläche der Teeschachtel 5 wird auf diese Weise zwischen der Unterseite der Ladengrundfläche und einer zwischen dieser und dem Bügel 10 liegenden Zwischenfläche des Aufbaurahmens 2 eingeklemmt, wogegen die (nun aufrecht stehende) Bodenfläche 15 an ihrer Unterkante von der Nase 13 hintergriffen wird. Durch Herausziehen einer Entnahmelade 6 kann nun jeweils ein Teebeutel 4 auf bequeme Art entnommen werden, wobei die Einkerbungen 8 der Entnahmelade 6 einer leichteren Handhabung entgegenkommen. Die Entnahmebox ist ebensogut für die Aufnahme loser Teebeutel oder solcher Teebeutel verwendbar, die aus Schachteln oder Verpackungen stammen, welche nicht für die Aufnahme in den erfindungsgemäßen Vorratsbehälter geeignet sind. Zu diesem Zweck wird der Vorratsbehälter 3 abgenommen, wobei die Laden in ihrem geschlossenen Zustand im Aufbaurahmen 2 belassen werden. Die Teebeutel 4 werden dann über den Entnahmeladen 6 in geraden Kolonnen übereinandergestapelt, wobei die schmäleren Kanten nach vorne gerichtet sind. Dann wird der Vorratsbehälter 3 wieder auf den Aufbaurahmen 2 aufgesteckt und die Entnahmebox ist wieder betriebsbereit.

## Patentansprüche

1. Entnahmebox für säckchenförmige Verpackungen, insbesondere Teebeutel, mit einem Aufbaurahmen und mindestens einem Vorratsbehälter (3) zur Stapelung der säckchenförmigen Verpackungen derart, daß bei jeder Entnahme jeweils nur eine Verpackung über eine am unteren Ende des Vorratsbehälters (3) vorgesehene und in eine Öffnung des Aufbaurahmens einschiebbare Entnahmelade (6) entnehmbar ist, die einen von ihrer Grundfläche ausgehenden und zur Vorderplatte (7) erhobenen Anstieg (9) aufweist, welcher mit der oberen Vorderkante der im Aufbaurahmen (2) für die Entnahmelade (6) vorgesehenen Öffnung einen Querschnitt bestimmt, der im wesentlichen dem Querschnitt der Vorderkante einer der im Vorratsbehälter (3) gespeicherten Verpackungen (4) entspricht.

2. Entnahmebox nach Anspruch 1, **dadurch gekennzeichnet,** daß der erhobene Anstieg (9) der Entnahmelade (6) aus mindestens einem, vorzugsweise jedoch zwei parallelen, von der Ladenvorderplatte (7) ausgehenden und in die Längsrichtung der Ladengrundfläche verlaufenden, in ihrem Endabschnitt zu dieser abgeschrägten Stegen (9) bestehen, welche als Stütze für den verschmälerten Abschnitt der säckchenförmigen Verpackungen (4) dienen.

3. Entnahmebox nach Anspruch 1 oder 2, **dadurch gekennzeichnet,** daß die Entnahmelade (6) an der der Ladenvorderplatte gegenüberliegenden Seite mindestens eine quer zur Längsachse der Lade verlaufende erhöhte Nase (13) aufweist, zu der die Ladengrundfläche schräg zuläuft oder welche so ausgebildet ist, daß sie von der Endkante der Ladengrundfläche vorspringt.

4. Entnahmebox nach Anspruch 1, 2 oder 3, **dadurch gekennzeichnet,** daß der Vorratsbehälter (3) im mittleren Bereich seiner vorderen Seitenkanten Greifvorrichtungen (11) zum Festklemmen des Außenrandes der Seitenflächen einer die Verpackungen (4) enthaltenden Schachtel (5) aufweist, so daß der Vorratsbehälter (3) auf die Schachtel (5) aufsteckbar ist und zusammen mit dieser in den Aufbaurahmen (2) eingesteckt werden kann.

5. Entnahmebox nach einem der Ansprüche 1 bis 4, **dadurch gekennzeichnet,** daß der Vorratsbehälter (3) durch einen von der Mitte seiner Vorderfläche nach innen vorstehenden vertikalen Steg (16) in zwei Schächte für die Stapelung von Verpackungen (4) geteilt ist, wobei die Innenseite der Vorderfläche jedes dieser Schächte einen aufgerauhten oder mit Querrippen versehenen vertikalen Mittelstreifen (12) aufweist, welcher von der vorderen Oberkante des Vorratsbehälters (3) bis in dessen unteren Abschnitt verläuft.

6. Schachtel für die Verwendung in einer Entnahmebox nach den Ansprüchen 1 bis 5, **dadurch gekennzeichnet,** daß die Bodenfläche (15) der Schachtel (5) im Bereich ihrer an der Grundfläche der Entnahmelade (6) anliegenden Kante mindestens eine Öffnung (14) zur Durchführung der Nase (13) der Entnahmelade (6) aufweist.

## Claims

1. A dispenser for sachet-shaped packages, in particular teabags, having a structural frame and at least one storage container (3) for stacking the sachet-shaped packages in such a way that for every dispensing operation, only one package can be dispensed at a time via a dispensing tray (6) which is provided at the lower end of the storage container (3) and which can be pushed into an opening in the structural frame, the said dispensing tray having a ramp (9) which starts from its base and rises towards the front plate (7) and which, with the upper front edge of the opening provided in the structural frame (2) for the dispensing tray (6), defines a cross-section which substantially corresponds to the cross-section of the front edge of one of the packages (4) stored in the storage container (3).

2. A dispenser according to claim 1, characterised in that the raised ramp (9) of the dispensing tray (6) comprises at least one, but preferably two parallel bars (9) which start from the front plate (7) of the tray and extend in the longitudinal direction of the tray base, their end portions being inclined towards the latter, and which serve as a support for the narrowed portion of the sachet-shaped packages (4).

3. A dispenser according to claim 1 or 2, characterised in that on the side opposite the front plate of the tray, the dispensing tray (6) has at least one raised nose (13) which extends transversely to the longitudinal axis of the tray and towards which the tray base tapers, or which is formed in such a way that it projects from the end edge of the tray base.

4. A dispenser according to claim 1, 2 or 3, characterised in that in the centre region of its front lateral edges, the storage container (3) has gripping devices (11) for clamping the outer edge of the lateral surfaces of a box (5) containing the packages (4), with the result that the storage container (3) can be mounted on the box (5) and together with the latter inserted into the structural frame (2).

5. A dispenser according to any one of claims 1 to 4, characterised in that the storage container (3) is divided into two compartments for stacking packages (4) by means of a vertical fillet (16) projecting inwards from the centre of the front surface of the said storage container, the inside of the front surface of each of these compartments having a vertical centre strip (12) which is roughened or provided with transverse ribs and which extends from the front top edge of the storage container (3) as far as the lower portion of the latter.

6. A box for use in a dispenser according to claims 1 to 5, characterised in that in the region of its edge adjacent to the base of the dispensing tray (6), the bottom surface (15) of the box (5) has at least one opening (14), through which the nose (13) of the dispensing tray (6) is guided.

## Revendications

1. Boîte distributrice pour emballages en forme de sachets, notamment des infusettes de thé, avec un cadre porteur et au moins un récipient de réserve (3) destiné à l'empilement des emballages en forme de sachets, de sorte qu'à chaque prélèvement on ne peut faire sortir qu'un seul emballage à l'aide d'un tiroir (6) de prélèvement disposé à l'extrémité inférieure du récipient de réserve (3) et qu'on peut faire coulisser dans un orifice du cadre porteur, qui présente un relevage (9) qui part de la plaque de fond et se dirige vers la plaque antérieure (7), qui définit une découpe avec le bord antérieur supérieur de l'orifice ménagé dans le cadre porteur (2) pour le tiroir (6) de prélèvement, qui correspond essentiellement à la section de bord antérieur de l'un des emballages (4) emmagasinés dans le récipient de réserve (3).

2. Boîte distributrice selon la revendication 1, caractérisée en ce que le relevage (9) du tiroir (6) de prélèvement se compose d'au moins une, de préférence cependant deux nervures parallèles, qui partent de la plaque (7) antérieure et s'étendent dans le sens longitudinal de la surface de fond du tiroir, elles consistent en leur partie terminale vers la plaque de fond de nervures (9) chanfreinées, qui servent d'appui à la partie rétrécie des emballages (4) en forme de sachet.

3. Boîte distributrice selon la revendication 1 ou 2, caractérisée en ce que le tiroir de prélèvement (6) présente du côté opposé à la plaque antérieure de tiroir au moins un bec (13) surélevé s'étendant transversalement à l'axe longitudinal du tiroir, par rapport auquel la surface de fond du tiroir s'étend en biais, en il est constitué de telle façon qu'il se détache du bord terminal de la surface de fond du tiroir.

4. Boîte distributrice selon la revendication 1, 2 ou 3, caractérisée en ce que le récipient de réserve (3) comprend dans la partie médiane de ses bords latéraux antérieurs des dispositifs de prise (11) pour fixer le bord externe des surfaces latérales d'une boîte (5) comprenant les emballages (4), de sorte que le récipient de réserve (3) peut être emboitable sur la boîte (5) et peut être enfiché avec elle dans le cadre porteur (2).

5. Boîte distributrice selon l'une des revendications 1 à 4, caractérisée en ce que le récipient de réserve (3) est partagé en deux puits pour empiler les emballages (4), par une paroi (16) verticale s'étendant depuis le milieu de sa face antérieure vers l'intérieur, la face interne de la face antérieure de chacun de ces puits présente une bande médiane (12) verticale rugueuse ou munie de nervures transversales, qui s'étend du bord supérieur antérieur du récipient de réserve (3) jusqu'à sa partie inférieure.

6. Boîte pour l'utilisation dans une boîte distributrice selon les revendications 1 à 5, caractérisée en ce que la face de fond (15) de la boîte (5) dans le domaine de son bord reposant sur la face de fond du tiroir de prélèvement (6) présente au moins un orifice (14) pour laisser passer le bec (13) du tiroir de prélèvement (6).
